# EUROPÄISCHE PATENTSCHRIFT

(11) **EP 1 174 617 B1**
(45) Veröffentlichungstag und Bekanntmachung des Hinweises auf die Patenterteilung: **10.11.2004**
(21) Anmeldenummer: 01117151.9
(22) Anmeldetag: 13.07.2001
(51) Int. Cl.: F04B 1/20

(54) **Hydrostatische Axialkolbenmaschine**
Hydrostatic axial piston machine
Machine hydrostatique à pistons axiaux

(30) Priorität: 18.07.2000 DE 10034857
(43) Veröffentlichungstag der Anmeldung: 23.01.2002
(73) Patentinhaber: Liebherr Machines Bulle SA, 1630 Bulle (CH)
(72) Erfinder: Riedhammer, Josef, 72160 Horb am Neckar (DE); Eckhardt, Erich, 1642 Sorens (CH); Schwede, Franz-Josef, 3280 Murten (CH)
(74) Vertreter: Thoma, Michael

(56) Entgegenhaltungen:
- EP-A- 0 953 767
- EP-A- 1 013 928
- GB-A- 1 367 512
- US-A- 3 180 274
- US-A- 5 555 726
- US-A- 5 572 919
- US-A- 5 634 776

## Beschreibung

Die Erfindung betrifft eine hydrostatische Axialkolbenmaschine mit einem trommelförmigen Zylinderblock, der auf einer Antriebs- oder Abtriebswelle drehfest gelagert und konzentrisch und parallel zu dessen Mittellinie mit Zylinderbohrungen versehen ist, in denen axial verschiebliche Kolben angeordnet sind, die sich über kugelförmige Köpfe auf eine gehäusefeste, vorzugsweise in ihrem Schrägungswinkel verstellbare, Schrägscheibe abstützen, wobei die der Schrägscheibe gegenüberliegenden Zylinderöffnungen etwa nierenförmige Niederdruck- und Hochdruck-Steueröffnungen eines Steuerkörpers überstreichen, zwischen denen sich Umsteuerbereiche mit Zusatzbohrungen befinden.

Beim Lauf der offenen oder mit Öffnungen versehenen Seiten der Zylinderbohrungen über die zwischen den Niederdruck- und Hochdruck-Steueröffnungen befindlichen Umsteuerbereiche kann es zu unerwünschten Druck- und Förderstrompulsationen mit entsprechender Geräuschentwicklung kommen, weil die offenen Zylinderseiten bei Auflauf auf die Umsteuerbereiche schlagartig verschlossen und bei Ablauf schlagartig mit einem Hoch- oder Niederdruck beaufschlagt werden, der von den in den Zylinderöffnungen herrschenden Drücken abweicht.

Um diese Druck- und Förderstrompulsationen abzumildern, ist es bekannt, die Aus- und Einlaufbereiche der Niederdruck- und Hochdruck-Steueröffnungen durch Kerben oder keilförmige Übergänge mit den Umsteuerbereichen verbinden, wie es aus den Fig. 13 und 14 ersichtlich ist. Weiterhin ist es bekannt, die Umsteuerbereiche durch Kanäle mit den Niederdruck- und Hochdruck-Steueröffnungen zu verbinden, wie es aus den Fig. 15 und 16 ersichtlich ist.

Da jedoch die für den Druckaufbau im Zylinderraum maßgebenden Volumina, nämlich das Totvolumen zuzüglich dem Hubvolumen, von dem Schwenkwinkel der Schrägscheibe, den zum Druckaufbau notwendigen hinzuzuführenden Volumina von dem Druck in der Hochdruck-Steueröffnung und von dem zur Verfügung stehenden Zeitintervall zur Druckumsteuerung und damit von der Drehzahl abhängen, ist eine optimale Druckumsteuerung mit einer konstanten Kerbe dem Umsteuerbereich oder mit die Umsteuerbereiche durch Kanäle mit den Niederdruck- und Hochdruck-Steueröffnungen verbindenden Kanälen über den gesamten Betriebsbereich nicht möglich.

Grundsätzlich ist es ein Bestreben, unerwünschte Druck- und Förderstrompulsationen beim Durchlauf der offenen Zylinderseiten über die Umsteuerbereiche dadurch zu vermeiden, daß die Umsteuerbereiche mit Bohrungen versehen sind, über die eine derartige Beeinflussung des in den Zylinderöffnungen herrschenden Drucks erfolgt, daß sich in den Zylindern beim Übergang von den Niederdruck- zu den Hochdruck-Steueröffnungen und umgekehrt ein kontinuierlicher Druckaufbau bzw. Druckabbau einstellt. Bei einer aus DE 198 18 721 A1 oder U55634776 bekannten hydrostatischen Maschine ist in den Umsteuerbereichen jeweils eine Bohrung angeordnet, über die durch Pump- und/oder Belastungs- oder Entlastungseinrichtungen ein den Druck in den Zylindern erhöhender Druck oder ein diesen Druck entlastender Druck angelegt wird. Die bekannte hydrostatische Maschine ist jedoch insofern aufwendig, als besondere Pump- und/oder Entlastungseinrichtungen vorgesehen werden müssen.

Aufgabe der Erfindung ist es, eine hydrostatische Axialkolbenmaschine der eingangs angegebenen Art zu schaffen, bei der die in dem oder den Umsteuerbereichen befindlichen Zusatzbohrungen, die den Druckanstieg bzw. den Druckabfall bei Durchlauf der Zylinderöffnungen über die Umsteuerbereiche beeinflussen, in Abhängigkeit von den Betriebszuständen, nämlich dem Druck, der Drehzahl und dem Schwenkwinkel der Schrägscheibe, gesteuert sind. Weiterhin soll eine hydrostatische Axialkolbenmaschine geschaffen werden, bei der sich auf einfache und zuverlässige Weise auch bei veränderten Betriebsverhältnissen beim Durchlauf der Zylinderöffnungen über die Umsteuerbereiche ein unerwünschter schlagartiger Anstieg oder Abfall des Drucks in den Zylindern vermeiden läßt.

Erfindungsgemäß wird diese Aufgabe durch eine Axialkolbenmachine gemäß Anspruch 1 gelöst. Es ist also vorgesehen daß mindestens in einem Umsteuerbereich des Steuerkörpers eine Bohrung mündet, die durch eine Leitung mit der Hochdruckseite oder der Hochdruck-Steueröffnung verbunden ist, und daß in der Leitung eine von dem Hochdruck gesteuerte Drossel angeordnet ist, die in der Leitung eine dem Hochdruck entsprechende Drosselöffnung freigibt. Überstreicht die offene Zylinderseite die Bohrung, strömt aus dieser unter höherem Druck stehendes Öl in die Zylinderöffnung, so daß in dieser der Druck beim Durchlauf durch den Umsteuerbereich ansteigt und in dem Zylinder ein kontinuierlicher Druckanstieg bis zum Einlauf der offenen Zylinderseite in die Hochdruck-Steueröffnung erfolgt. Unerwünschte schlagartige Druckerhöhungen und Änderungen in dem Förderstrom werden dadurch vermieden.

Zweckmäßigerweise mündet die Bohrung in einem Bereich des Umsteuerbereichs, der der Hochdruck-Steueröffnung zugewandt ist.

Nach einer bevorzugten Ausführungsform ist vorgesehen, daß mindestens in einem der Niederdruck-Steueröffnung zugewandten Bereich eines Umsteuerbereichs des Steuerkörpers eine Bohrung mündet, die durch eine Leitung mit der Niederdruck-Steueröffnung verbunden ist, und daß in der Leitung eine von dem Hochdruck gesteuerte Drossel angeordnet ist, die in der Leitung eine dem Hochdruck entsprechende Drosselöffnung freigibt. Diese Ausgestaltung verbessert den Druckausgleich und führt vor dem Einlauf und beim Einlauf der offenen Zylinderseiten in die Niederdruck-Steueröffnung zu einem kontinuierlichen, Druckschläge vermeidenden Druckabbau.

Zweckmäßigerweise werden die beiden Bohrungen in dem Umsteuerbereich bei Durchlauf jeder Zylinderöffnung gleichzeitig von dieser überdeckt. Zweckmäßigerweise weisen die beiden Bohrungen in dem oder den Umsteuerbereichen jeweils gleiche Abstände zu den Niederdruck- und Hochdruck-Steueröffnungen auf.

Bekannte Lösungen beispielsweise der anhand der Fig. 13 bis 16 beschriebenen Art weisen den Nachteil auf, daß diese eine Vergleichmäßigung des Druckanstiegs bzw. des Druckabfalls beim Durchlauf der offenen Zylinderseiten über die Umsteuerbereiche nur für eine bestimmte Betriebsweise, beispielsweise einen bestimmten Druck, der Axialkolbenmaschine gewährleisten. Die erfindungsgemäße Lösung zeichnet sich dem gegenüber dadurch aus, daß die Bohrungen in den Umsteuerbereichen Drosselöffnungen bilden, durch die über die gesteuerte Drossel eine Druckangleichung erfolgt, die von dem jeweiligen Hochdruck abgeleitet ist, so daß die erfindungsgemäße Axialkolbenmaschine auch bei unterschiedlichen Betriebsweisen und insbesondere bei unterschiedlichen Drücken einen sanften Druckausgleich bzw. eine Anpassung des Drucks beim Durchlauf der offenen Zylinderseiten über die Umsteuerbereiche gewährleistet.

Nach einer erfinderischen Ausgestaltung ist vorgesehen, daß die gesteuerte Drossel aus einer zylinderförmigen Bohrung in dem Steuerkörper oder einem in dem Steuerkörper gehalterten Zylinder besteht, in der oder dem ein von einer Druckfeder belasteter Steuerkolben verschieblich geführt ist, dessen der Druckfeder gegenüberliegende Seite von dem Hochdruck in der Hochdruck-Steueröffnung beaufschlagt ist, daß in die Zylinderbohrung oder den Zylinder im axialen Abstand voneinander zu der Bohrung des Umsteuerbereichs und zu der Hochdruck-Steueröffnung bzw. zu der Niederdruck-Steueröffnung führende Leitungen münden und daß der Steuerkolben entsprechend seiner Verschiebung unterschiedlich große Drosselöffnungen gegenüber der zu dem Umsteuerbereich führenden Leitung freigibt. Nach dieser Ausgestaltung der Erfindung ist eine von dem Hochdruck bzw. der Hochdruckseite gesteuerte Drossel mit einem die Strömung drosselnden Querschnitt vorgesehen, der dem jeweiligen Hochdruck angepaßt ist und daher in optimaler Weise zu einem kontinuierlichen Druckanstieg bzw. Druckabfall in den die Umsteuerbereiche durchlaufenden Zylinderöffnungen führt.

Die in den Steuerzylinder mündende Leitung des Umsteuerbereichs kann durch eine axiale Nut mit sich veränderndem Querschnitt des Steuerkolbens mit der zu der Hochdruck-Steueröffnung bzw. der Niederdruck-Steueröffnung führenden Leitung verbunden sein. Dabei wird der sich verändernde Querschnitt aufgrund von Berechnungen oder Erfahrungen der jeweiligen Axialkolbenmaschine angepaßt.

Nach einer anderen Ausführungsform ist vorgesehen, daß die Verbindung des Steuerzylinders zu der zu dem Umsteuerbereich führenden Leitung aus einem Schlitz besteht, den der Steuerkolben entsprechend seiner Verschiebung aufgrund des auf einer Seite lastenden Hochdrucks in unterschiedlicher Länge freigibt. Die freigegebene Länge entspricht dem jeweiligen Durchflußquerschnitt der gesteuerten Drossel, der auf die jeweilige Axialkolbenmaschine angepaßt wird.

Nach einer bevorzugten Ausführungsform ist vorgesehen, daß der Steuerkolben auf einer Seite von mindestens zwei aneinander einfassenden Druckfeder beaufschlagt ist, von denen die der ersten Feder folgende oder folgenden Federn aufeinanderfolgend entsprechend der Verschiebung des Steuerkolbens in Richtung auf die Federn zum Einsatz kommen, also mit ihrer Kraft den Steuerkolben belasten. Durch diese Ausgestaltung kann eine etwa hyperbelförmige Federkennlinie geschaffen werden, die den Weg des Steuerkolbens dem steigenden Druck auf der Hochdruckseite in besserer Weise Rechnung trägt.

Beispielsweise erhöht sich bei konstanter Leistung und verkleinertem Schwenkwinkel der Schrägscheibe der Druck bei entsprechend verringertem Volumenstrom. Um unterschiedlichen Betriebszuständen, beispielsweise der Druckänderung und der Änderung des Volumenstroms bei einer Änderung des Schrägungswinkel der Schrägscheibe Rechnung zu tragen, muß eine bestimmte Aufsteuercharakteristik hinsichtlich der ihrem Querschnitt veränderbaren Drosselöffnung erreicht werden, der der besonderen Federcharakteristik und Federkennlinie Rechnung trägt. Bei einer Änderung des Schrägungswinkels der Schrägscheibe verändert sich das Totvolumen in dem Zylinder zwischen dem Kolben und dem Steuerkörper, so daß sich veränderte Verhältnisse ergeben, denen durch die erfindungsgemäße gesteuerte Drossel Rechnung getragen wird. Wird nämlich neben dem Hochdruck auch der Schwenkwinkel der Schrägscheibe verändert, ist eine auch diese Veränderung berücksichtigende Steuerung der Drosselöffnung erforderlich.

Nach einer anderen Ausführungsform der Erfindung ist vorgesehen, daß der Steuerkolben in dem Steuerzylinder durch eine Stelleinrichtung verschoben wird, deren Stellweg von einer Steuereinrichtung, beispielsweise einem Rechner, in Abhängigkeit von dem Hochdruck, der Drehzahl und dem Schwenkwinkel der Schrägscheibe bestimmt wird. Die den Stellweg des Steuerkolbens beeinflussenden Werte, die sich für die jeweilige Axialkolbenmaschine aus dem veränderlichen Hochdruck, der veränderlichen Drehzahl und dem veränderlichen Schwenkwinkel ergeben, können in Tabellen (ROM) in der Speichereinheit des Rechners abgelegt werden, so daß der Rechner entsprechend dem jeweils gemessenen Hochdruck, der jeweils gemessenen Drehzahl und dem jeweiligen Schwenkwinkel der Schrägscheibe den Steuerkolben verstellt.

Nach einer anderen Ausführungsform der Erfindung ist vorgesehen, daß der Steuerkolben als Stufenkolben ausgebildet ist, dessen ringförmige Kolbenfläche und dessen scheibenförmige Kolbenfläche zum einen von dem Hochdruck und zum anderen von einem von dem eingestellten Schrägungswinkel der Schrägscheibe sprechenden Druck beaufschlagt sind. Der dem Schrägungswinkel der Schrägscheibe entsprechende Druck läßt sich beispielsweise von dem Druck in einem Stellzylinder ableiten, der die Schrägscheibe verstellt und proportional zu der Winkelverstellung der Schrägscheibe ist.

Nach einer weiteren Ausgestaltung der Erfindung ist vorgesehen, daß der Steuerkolben als dreistufiger Kolben ausgebildet ist, dessen durch die beiden Ringflächen und die mittlere scheibenförmige Fläche gebildeten Kolbenflächen jeweils von Drücken beaufschlagt sind, die dem Hochdruck in der Hochdruck-Steueröffnung, dem Schrägungswinkel der Schrägscheibe und der Drehzahl entsprechen. Der der Drehzahl entsprechende Druck kann beispielsweise durch eine von der Axialkolbenmaschine angetriebenen Hilfspumpe abgeleitet werden, die einen Drehzahl proportionalen Druck erzeugt.

Nach einer bevorzugten Ausführungsform ist vorgesehen, daß die in die Umsteuerbereiche mündenden Bohrungen durch die Bohrungen einer Konstant-Drossel gebildet sind. Nach der Erfindung weist jede Zulaufdrossel mindestens zwei Drosselquerschnitte auf, wobei die eine Drossel eine Konstant-Drossel in der Steuerplatte und die andere Drossel oder die anderen Drosseln in der Nähe der Steuerfläche des Steuerkörpers oder in dem Steuerkörper selbst untergebracht ist oder untergebracht sind, wobei der Querschnitt oder die Querschnitte der steuerbaren Drosseln entsprechend den Betriebszuständen der Axialkolbenmaschine derart gesteuert wird oder gesteuert werden, daß der Druckaufbau und der Druckabbau in dem gesteuerten Zylinderraum den gewünschten Verlauf nimmt.

Bei den beschriebenen Ausführungsbeispielen der Erfindung ist es möglich, daß der Hochdruckseite, also den Hochdruck-Steueröffnungen, ein gewisses Volumen des Drucköls entnommen wird, der dann dem strömenden Druckmedium fehlt. Fehlendes Druckmedium auf der Hochdruckseite kann aber wiederum zu unerwünschten Pulsationen führen. Aus diesem Grunde ist nach einer weiteren bevorzugten Ausführungsform der Erfindung vorgesehen, daß der gesteuerten Drossel Drucköl von einer externen Druckölquelle zugeführt wird.

Ausführungsbeispiele der Erfindung werden nachstehend anhand der Zeichnung näher erläutert. In dieser zeigt
- Fig. 1: eine Draufsicht auf die Steuerfläche des Steuerkörpers mit gestrichelt angedeuteter Stellung der Zylinderöffnungen in den Umsteuerbereichen,
- Fig. 2: einen Schnitt durch den Steuerkörper sowie einen Zylinder längs der Linie II - II in Fig. 1 in schematischer Darstellung,
- Fig. 3: eine der Fig. 2 entsprechende Darstellung, in der auch die der Niederdruck-Steueröffnung zugewandte Bohrung in dem Umsteuerbereich mit einer gesteuerten Drossel versehen ist,
- Fig. 4, 4a und 4b: den Fig. 1 bis 3 entsprechende Darstellungen, in denen die jeweils beiden den beiden Umsteuerbereichen angeordneten Bohrungen mit gesteuerten Drosseln versehen sind,
- Fig. 5: eine gesteuerte Drossel der aus Fig. 2 ersichtlichen Art in vergrößerter Darstellung,
- Fig. 6: eine der Fig. 5 entsprechende Darstellung einer gesteuerten Drossel, bei der der Steuerkolben von einander einfassenden Druckfedern beaufschlagbar ist,
- Fig. 7: eine der Fig. 6 entsprechende Darstellung, bei der der Steuerkolben von einer von einer Steuereinrichtung gesteuerten Stelleinrichtung verschiebbar ist,
- Fig. 8: eine der Fig. 5 entsprechende Darstellung, bei der der Steuerkolben durch einen Stufenkolben verschiebbar ist,
- Fig. 9: eine der Fig. 8 entsprechende Darstellung, bei der der Steuerkolben durch eine dreistufige Kolbenanordnung verschiebbar ist,
- Fig. 10: eine der Fig. 1 entsprechende Darstellung, bei der der Bohrung in dem Umsteuerbereich über die gesteuerte Drossel von einer externen Druckquelle Drucköl zugeführt wird,
- Fig. 11: eine der Fig. 1 entsprechende Darstellung, bei der die beiden Bohrungen des Umsteuerbereichs, die sich auf den der Niederdruck- und Hochdruck-Steueröffnungen zugewandten Seiten befinden, durch gesteuerte Drosseln gesteuerte sind,
- Fig. 12: eine schematische Darstellung eines Steuerkörpers, bei der sämtliche Bohrungen der Umsteuerbereiche durch gesteuerte Drosseln gesteuert sind und die Bohrungen an eine externe Druckmittelquelle angeschlossen sind,
- Fig. 13 bis 16: bekannte Ausführungen von Steuerkörpern.

In den Fig. 1 und 2 ist schematisch ein Steuerkörper 1 gezeigt, von dem in Fig. 1 nur die Steuerfläche mit der Hochdruck-Steueröffnung 2 und der Niederdruck-Steueröffnung 3 und die in den Umsteuerbereichen zwischen den Niederdruck- und Hochdruck-Steueröffnungen befindlichen Drosselbohrungen 4, 5 und 6, 7 dargestellt sind. Die Steuerfläche des Steuerkörpers wird von den etwa oval ausgebildeten Öffnungen 8 der Zylinder 9 überstrichen, die in Fig. 1 gestrichelt dargestellt sind.

Die Hydraulikanschlüsse der Niederdruck- und Hochdruck-Steueröffnungen 2, 3 sind üblicher Art und daher nicht dargestellt.

In den Zylindern 9 stellt sich zwischen den Kolben 10 und den auf der Steuerfläche des Steuerkörpers 1 gleitenden Öffnungen 8 entsprechend dem jeweiligen Schrägungswinkel der Schrägscheibe ein Totraum 11 ein, der bei der Steuerung der durch die Bohrungen 4 bis 7 gebildeten Drosselöffnungen zu berücksichtigen ist.

Die Drosselöffnungen 4 bis 7 weisen einen konstanten Querschnitt auf und bilden somit, wie aus Fig. 2 ersichtlich ist, Konstantdrosseln.

Zur Steuerung der durch die Konstantdrosseln strömenden Druckmedien ist eine gesteuerte Drossel 12 vorgesehen, die anhand der Fig. 5 näher beschrieben wird.

In einer einen Steuerzylinder bildenden Bohrung 15 des Steuerkörpers 1 oder in einem besonderen mit dem Steuerkörper 1 durch Leitungen in Verbindung stehenden Zylinder ist ein Steuerkolben 16 verschieblich angeordnet. Dieser Steuerkolben ist von einer Druckfeder 17 belastet, die zwischen dem Grund des Zylinders 15 und der diesem zugewandten Seite des Steuerkolbens 16 eingespannt ist. Die gegenüberliegende Seite des Steuerkolbens wird von dem Hochdruck beaufschlagt, also von dem Druck, der in der Hochdruck-Steueröffnung 2 des Steuerkörpers 1 herrscht. Zu diesem Zweck ist die der Druckfeder 17 gegenüberliegende Seite des Zylinders über eine Leitung 18 und eine Zweigleitung 19 mit der Hochdruck-Steueröffnung 2 verbunden. Selbstverständlich könnte der Hochdruck auch von einer anderen Stelle der Axialkolbenmaschine abgeleitet werden. Der Steuerkolben 16 ist mit einer axialen an ihren Enden verschlossenen Bohrung 20 versehen, die mit radialen Bohrungen oder Schlitzen 21, 22 in Verbindung steht. Die radiale Bohrung 21 ist über die Leitung 18 und einen Ringraum 23 mit dem Druck des Druckmediums in der Hochdruck-Steueröffnung 2 beaufschlagt. Die Bohrung oder vorzugsweise der Schlitz 22 steht mit einem Ringraum 24 in Verbindung, von der eine Leitung 25 zu der Drosselöffnung 5 in der Steuerfläche des Steuerkörpers 1 führt. Der Kolben 16 wird in der Zylinderbohrung 15 durch den auf die rechte Kolbenfläche wirkenden Hochdruck entgegen der Kraft der Druckfeder 17 verschoben, wobei entsprechend dem Verschiebeweg ein unterschiedlich langer Steuerschlitz 22 aufgesteuert wird, der jeweils der von dem Ringraum 24 erfaßten Länge des Steuerschlitzes entspricht.

Bei dem Ausführungsbeispiel nach Fig. 2 ist der Steuerkolben 16 mit einem axialen Schlitz versehen, der einen veränderlichen Querschnitt aufweist, so daß entsprechend der Verschiebung des Steuerkolbens mit der zu der Drosselöffnung 5 führenden Leitung unterschiedlich große Drosselquerschnitte aufgesteuert werden.

Zum Aufbau des Drucks in den Zylinderbohrungen wird Volumen aus der Hochdruck-Steueröffnung über die gesteuerte Drossel und die Konstant-Drossel in die Zylinderräume der Zylinderbohrungen geführt. Mit der gesteuerten Drossel kann das in der Steuerzeit zufließende Volumen derart beeinflußt werden, daß der gewünschte Druckverlauf in der Zylinderbohrung erreicht wird. Die Beeinflussung des Drosselquerschnitts kann über den Zusammenhang zwischen dem in den Steueröffnungen herrschenden Druck und dem offenen Drosselquerschnitt sowohl über die Druckfeder als auch über die Form der Drossel erreicht werden.

Bei dem Ausführungsbeispiel nach Fig. 3 sind in dem Umsteuerbereich sowohl die Drosselöffnungen 5 konstanten Querschnitts auf den den Niederdruck- und Hochdruck-Steueröffnungen 2, 3 zugewandten Seiten mit gesteuerten Drosseln 12 versehen. Die gesteuerten Drosseln 12 sind in beiden Fällen auf ihren den Druckfedern 17 gegenüberliegenden Seiten von dem Hochdruck beaufschlagt, der vorzugsweise in der gestrichelt dargestellten Form über Leitungen von der Hochdruck-Steueröffnung 2 abgeleitet wird.

Ein besonderes Merkmal der Erfindung ist darin zu sehen, daß beim Durchlauf der vorzugsweise ovalen Zylinderöffnungen über die Steuerflächen des Steuerkörpers die Zylinderöffnung 8 beide Drosselöffnungen 4, 5 überdeckt, so daß es zu einem glättenden Druckausgleich kommt.

Nach dem Ausführungsbeispiel der Figuren 4, 4a und 4b ist vorgesehen, daß in beiden Umsteuerbereichen, also in den beiden Bereichen zwischen den Niederdruck- und Hochdruck-Steueröffnungen Drosselbohrungen 5 angeordnet sind, die über die gesteuerten Drosseln 12 mit veränderlichen Drosselöffnungen in Verbindung stehen, so daß ein optimaler Druckausgleich beim Überlauf der Zylinderöffnungen über die Umsteuerbereiche erfolgen kann.

Bei dem Ausführungsbeispiel nach Fig. 6 wird der Steuerkolben von einer Druckfeder 30 beaufschlagt, die eine Druckfeder 31 kürzerer Länge in der Weise einfaßt, daß diese erst nach einem vorbestimmten Verschiebeweg zusätzlich an dem Steuerkolben 16 angreift und dadurch die Federkennlinie verändert und einen hyperbelförmigen Verlauf angreift.

Bei dem Ausführungsbeispiel nach Fig. 7 ist eine Verschiebeeinrichtung 33 vorgesehen, die den Steuerkolben 16 über ein Stößel 34 verschiebt, wobei die Verschiebeeinrichtung 33 von einer Steuereinrichtung, beispielsweise einem Rechner, gesteuert wird, der einen Stellweg für das Stößel 34 aus dem Druck der Hochdruckseite, der Drehzahl und dem Verschwenkwinkel errechnet. Zweckmäßigerweise wird der Weg des Drosselkolbens durch einen Proportionalmagneten gesteuert, d. h. die Stellkraft des Magneten ist abhängig von der Größe der angelegten elektrischen Spannung. Über die Druckfeder wird der Zusammenhang Spannung - Stellweg hergestellt. Dieser Proportionalmagnet kann von beliebigen elektrischen Signalen angesteuert werden. Damit kann der Druckverlauf in der Zylinderbohrung in Abhängigkeit von verschiedenen Größen, beispielsweise Druck, Schwenkwinkel und Drehzahl, beeinflußt werden.

Bei dem Ausführungsbeispiel nach Fig. 8 ist der Steuerkolben 16 als Stufenkolben ausgeführt, wobei die Ringfläche 36 des Stufenkolbens von dem Druck der Hochdruckseite und die Kolbenfläche 37 des Kolbens mit geringerem Querschnitt von einem Flüssigkeitsdruck beaufschlagt ist, der dem Schrägungswinkel der Schrägscheibe entspricht.

Bei dem Ausführungsbeispiel nach Fig. 9 ist der Steuerkolben 16 als dreistufiger Kolben ausgebildet, wobei die Ringflächen 36 und 38 von dem Hochdruck und einem dem Schrägungswinkel der Schrägscheibe entsprechenden Druck und die Stirnseite 39 des Kolbenabschnitts mit geringstem Querschnitt von einem Druck beaufschlagt ist, der proportional zu der Drehzahl der Axialkolbenmaschine ist.

Bei dem Ausführungsbeispiel nach Fig. 10 ist vorgesehen, daß der gesteuerten Drossel 12 ein Druckmedium über die Leitung 40 von einer externen Druckmittelquelle zugeführt wird.

Die Fig. 11 zeigt ein Ausführungsbeispiel, bei der beide Drosselöffnungen in den Umsteuerbereich durch gesteuerte Drosseln gesteuert sind, wobei die Ölversorgung der der Hochdruck-Steueröffnung 2 zugewandten Drosselöffnung 5 durch eine externe Druckölversorgung erfolgt.

Bei dem Ausführungsbeispiel nach Fig. 12 sind sämtliche Bohrungen der beiden Umsteuerbereiche mit gesteuerten Drosseln versehen, wobei die hochdruckseitigen gesteuerten Drosseln von einer externen Druckölquelle mit unter Druck stehendem Medium versorgt werden. Die Zuführung von Drucköl aus externen Druckölquellen kann in bestimmten Fällen vorteilhaft sein. Zum einen kann durch die externe Druckölzuführung die Pulsation in der Hochdruck-Steueröffnung vermindert werden und zum anderen kann durch den höheren Druck zur Versorgung des Drosselsystems eine andere gewünschte Druckverlaufscharakteristik in den Zylinderbohrungen erreicht werden.

Aus den Fig. 13 und 14 sind bekannte Steuerkörper ersichtlich, bei denen die Umsteuerbereiche mit den angrenzenden Niederdruck- und Hochdruck-Steueröffnungen durch sich keilförmig verengende Schlitze oder Kerben 50 verbunden sind.

Aus den Figuren 15 und 16 sind ebenfalls bekannte Steuerkörper ersichtlich, bei denen die Niederdruck- und Hochdruck-Steueröffnungen mit den Drosselbohrungen im Umsteuerbereich direkt durch Leitungen 51 verbunden sind.

## Patentansprüche

1. Hydrostatische Axialkolbenmaschine mit einem trommelförmigen Zylinderblock, der auf einer Antriebs- oder Abtriebswelle drehfest gelagert und konzentrisch und parallel zu dessen Mittellinie mit Zylinderbohrungen versehen ist, in denen axial verschiebliche Kolben angeordnet sind, die sich über kugelförmige Köpfe auf eine gehäusefeste, vorzugsweise in ihrem Schrägungswinkel verstellbare, Schrägscheibe abstützen, wobei die der Schrägscheibe gegenüberliegenden Zylinderöffnungen(8) etwa nierenförmige Niederdruck- und Hochdruck-Steueröffnungen (3, 2) eines Steuerkörpers (1) überstreichen, zwischen denen sich Umsteuerbereiche mit Zusatzbohrungen (4, 5, 6, 7) befinden, wobei mindestens in einem Umsteuerbereich des Steuerkörpers (1) eine Bohrung (5; 7) mündet, die durch eine Leitung mit der Hochdruckseite oder der Hochdruck-Steueröffnung (2) verbunden ist, und wobei in der Leitung eine von dem Hochdruck gesteuerte Drossel (12) angeordnet ist, die in der Leitung eine dem Hochdruck entsprechende Drosselöffnung freigibt,
**dadurch gekennzeichnet,**
**daß** in dem mindestens einen Umsteuerbereich eine weitere Bohrung (4; 6) mündet, die durch eine Leitung mit der Niederdruck-Steueröffnung (3) verbunden ist, wobei in der Leitung eine ebenfalls von dem Hochdruck gesteuerte Drossel (12) angeordnet ist, die in der Leitung eine dem Hochdruck entsprechende Drosselöffnung freigibt,
**daß** die Zylinderöffnungen(8) bei Durchlauf über den Umsteuerbereich des Steuerkörpers (1) beide Bohrungen (4, 5; 6, 7) überdecken,
und **daß** die den beiden Bohrungen zugeordneten gesteuerten Drosseln (12) jeweils aus einer zylinderförmigen Bohrung (15) in dem Steuerkörper (1) oder einem mit dem Steuerkörper gehalterten Zylinder bestehen, in der oder dem ein von einer Druckfeder (17) belasteter Steuerkolben (16) verschieblich geführt ist, dessen der Druckfeder (17; 30, 31) gegenüberliegende Seite von dem Hochdruck beaufschlagt ist, wobei in die Zylinderbohrung (15) oder den Zylinder im axialen Abstand voneinander einerseits zu der jeweiligen Bohrung (4, 5; 6, 7) des Umsteuerbereichs und andererseits zu der Hochdruck-Steueröffnung (2) bzw. zu der Niederdruck-Steueröffnung (3) führende Leitungen münden und wobei der Steuerkolben (16) entsprechend seiner Verschiebung eine unterschiedlich große dem Hochdruck entsprechende Drosselöffnung gegenüber der jeweiligen zu dem Umsteuerbereich führenden Leitung freigibt.

2. Axialkolbenmaschine nach Anspruch 1, **dadurch gekennzeichnet, daß** die mit der Hochdruckseite oder Hochdruck-Steueröffnung verbundene Bohrung (5; 7) in einem Bereich des Umsteuerbereichs des Steuerkörpers (1) mündet, der der Hochdruck-Steueröffnung (2) zugewandt ist und die weitere mit der Niederdruck-Steueröffnung (3) verbundene Bohrung (4; 6) in einem der Niederdruck-Steueröffnung (3) zugewandten Bereich des Umsteuerbereichs des Steuerkörpers (1) mündet.

3. Axialkolbenmaschine nach einem der Ansprüche 1 oder 2, **dadurch gekennzeichnet, daß** die in den Steuerzylinder (15) mündende Leitung des Umsteuerbereichs durch eine axiale Nut mit sich veränderndem Querschnitt des Steuerkolbens (16) mit der zu der Hochdruck-Steueröffnung bzw. Niederdruck-Steueröffnung führenden Leitung verbunden ist.

4. Axialkolbenmaschine nach einem der Ansprüche 1 bis 3, **dadurch gekennzeichnet, daß** die Verbindung des Steuerzylinders (15) zu der zu dem Umsteuerbereich führenden Leitung aus einem Schlitz besteht, den der Steuerkolben (16) entsprechend seiner Verschiebung aufgrund des auf einer Seite lastenden Hochdrucks in unterschiedlicher Länge freigibt.

5. Axialkolbenmaschine nach einem der Ansprüche 1 bis 4, **dadurch gekennzeichnet, daß** der Steuerkolben (16) auf einer Seite von mindestens zwei einander einfassenden Druckfedern (30, 31) beaufschlagt ist, von denen die der ersten Feder folgende oder folgenden Federn aufeinanderfolgend entsprechend der Verschiebung des Steuerkolbens in Richtung auf die Federn zum Einsatz kommen.

6. Axialkolbenmaschine nach einem der Ansprüche 1 bis 5, **dadurch gekennzeichnet, daß** der Steuerkolben (16) als Stufenkolben ausgebildet ist, dessen ringförmige Kolbenfläche (36) und dessen scheibenförmige Kolbenfläche (37) zum einem von dem Hochdruck und zum anderen von einem von den eingestellten Schrägungswinkel der Schrägscheibe entsprechenden Druck beaufschlagt sind.

7. Axialkolbenmaschine nach einem der Ansprüche 1 bis 6, **dadurch gekennzeichnet, daß** der Steuerkolben (16) als dreistufiger Kolben ausgebildet ist, dessen durch die beiden Ringflächen (36, 38) und die mittlere scheibenförmige Fläche (39) gebildeten Kolbenflächen jeweils von Drücken beaufschlagt sind, die dem Hochdruck in der Hochdruck-Steueröffnung, dem Schrägungswinkel der Schrägscheibe und der Drehzahl entsprechen.

8. Axialkolbenmaschine nach einem der Ansprüche 1 bis 7, **dadurch gekennzeichnet, daß** die in die Umsteuerbereiche mündenden Bohrungen (4, 5) durch die Bohrungen einer Konstant-Drossel gebildet sind.

9. Axialkolbenmaschine nach einem der Ansprüche 1 bis 8, **dadurch gekennzeichnet, daß** den gesteuerten Drosseln (12) Drucköl von einer externen Druckölquelle zugeführt wird.

## Claims

1. Hydrostatic axial-piston machine, with a drum-shaped cylinder block which is mounted fixedly in rotation on a drive or output shaft and is provided concentrically and parallel to its centre line with cylinder bores, in which are arranged axially displaceable pistons which are supported via spherical heads on a swashplate fixed with respect to the housing and preferably adjustable in its angle of inclination, the cylinder orifices (8) located opposite the swashplate sweeping over approximately kidney-shaped low-pressure and high-pressure control orifices (3, 2) of a control body (1), between which are located reversal regions with additional bores (4, 5, 6, 7), at least one reversal region of the control body (1) having issuing in it a bore (5; 7) which is connected by means of a line to the high-pressure side or the high-pressure control orifice (2), and the line having arranged in it a throttle (12) which is controlled by the high pressure and which opens in the line a throttle orifice corresponding to the high pressure, **characterized in that** the at least one reversal region has issuing in it a further bore (4; 6) which is connected by means of a line to the low-pressure control orifice (3), the line having arranged in it a throttle (12) which is likewise controlled by the high pressure and which opens in the line a throttle orifice corresponding to the high pressure, **in that** the cylinder orifices (8), when they pass over the reversal region of the control body (1), cover the two bores (4, 5; 6, 7), and **in that** the controlled throttles (12) assigned to the two bores consist in each case of a cylindrical bore (15) in the control body (1) or of a cylinder held together with the control body, in which cylindrical bore or in which cylinder is guided displaceably a control piston (16) which is loaded by a compression spring (17) and of which the side located opposite the compression spring (17; 30, 31) is acted upon by the high pressure, the cylindrical bore (15) or the cylinder having issuing into it, at an axial distance from one another, lines leading, on the one hand, to the respective bore (4, 5; 6, 7) of the reversal region and, on the other hand, to the high-pressure control orifice (2) or the low-pressure control orifice (3), and the control piston (16), according to its displacement, opening a throttle orifice having a differing size and corresponding to the high pressure with regard to the respective line leading to the reversal region.

2. Axial-piston machine according to Claim 1, **characterized in that** the bore (5; 7) connected to the high-pressure side or high-pressure control orifice issues in a region of the reversal region of the control body (1) which faces the high-pressure control orifice (2), and the further bore (4; 6) connected to the low-pressure control orifice (3) issues in a region of the reversal region of the control body (1) which faces the low-pressure control orifice (3).

3. Axial-piston machine according to either one of Claims 1 and 2, **characterized in that** that line of the reversal region which issues into the control cylinder (15) is connected by means of an axial groove of varying cross section of the control piston (16) to the line leading to the high-pressure control orifice or low-pressure control orifice.

4. Axial-piston machine according to one of Claims 1 to 3, **characterized in that** the connection of the control cylinder (15) to the line leading to the reversal region consists of a slot which the control piston (16) opens to a differing length according to its displacement on account of the high pressure exerting load on one side.

5. Axial-piston machine according to one of Claims 1 to 4, **characterized in that** the control piston (16) is acted upon on one side by at least two compression springs (30, 31) which frame one another and of which the spring or springs following the first spring come into use in succession according to the displacement of the control piston in the direction of the springs.

6. Axial-piston machine according to one of Claims 1 to 5, **characterized in that** the control piston (16) is designed as a step piston, the annular piston surface (36) of which and the disc-shaped piston surface (37) of which are acted upon, on the one hand, by the high pressure and, on the other hand, by a pressure corresponding to the set angle of inclination of the swashplate.

7. Axial-piston machine according to one of Claims 1 to 6, **characterized in that** the control piston (16) is designed as a three-step piston, of which the piston surfaces formed by the two annular surfaces (36, 38) and by the middle disc-shaped surface (39) are acted upon in each case by pressures which correspond to the high pressure in the high-pressure control orifice, to the angle of inclination of the swashplate and to the rotational speed.

8. Axial-piston machine according to one of Claims 1 to 7, **characterized in that** the bores (4, 5) issuing into the reversal regions are formed by the bores of a constant throttle.

9. Axial-piston machine according to one of Claims 1 to 8, **characterized in that** pressure oil from an external pressure-oil source is supplied to the controlled throttles (12).

## Revendications

1. Machine hydrostatique à piston axial comprenant un bloc-cylindres en forme de tambour, qui est logé de façon solidaire en rotation sur un arbre d'entraînement ou un arbre de sortie et est pourvu de façon concentrique et parallèle à sa ligne médiane d'alésages de cylindre, dans lesquels sont disposés des pistons coulissant axialement qui s'appuient au moyen de têtes de forme sphérique sur un disque incliné solidaire du boîtier, de préférence déplaçable dans son angle d'inclinaison, les ouvertures de cylindres (8) opposées au disque incliné balayant des ouvertures de commande de basse pression et de haute pression (3, 2), à peu près en forme de haricot, d'un corps de commande (1), entre lesquelles se trouvent des zones de renversement de marche avec des alésages supplémentaires (4, 5, 6, 7), un alésage (5; 7), qui est relié par une conduite au côté haute pression ou à l'ouverture de commande de haute pression (2), débouchant au moins dans une zone de renversement de marche du corps de commande (1), et un étranglement (12) commandé par la haute pression, qui libère dans la conduite un orifice d'étranglement correspondant à la haute pression, étant disposée dans la conduite,
**caractérisée en ce que** un autre alésage (4; 6), qui est relié par une conduite à l'ouverture de commande de basse pression (3), débouche dans la au moins une zone de renversement de marche, un étranglement (12), qui libère par la conduite un orifice d'étranglement correspondant à la haute pression, étant disposée dans la conduite,
**en ce que** les ouvertures de cylindre (8) recouvrent les deux alésages (4, 5; 6, 7) lors du passage par la zone de renversement de marche du corps de commande (1), et **en ce que** les étranglements (12) commandés et attribués aux deux alésages comprennent respectivement un alésage (15) de forme cylindrique dans le corps de commande (1) ou un cylindre maintenu avec le corps de commande, dans lequel est guidé de façon coulissante un piston de commande (16) chargé par un ressort de pression (17), dont le côté opposé au ressort de pression (17; 30, 31) est alimenté par la haute pression, des conduites de transport débouchant dans l'alésage de cylindre (15) ou le cylindre à distance axiale d'une part de l'alésage (4, 5; 6, 7) respectif de la zone de renversement de marche et d'autre part à l'ouverture de commande de haute pression (2) ou à l'ouverture de commande de basse pression (3), et le piston (16) libérant en fonction de son déplacement un orifice d'étranglement de grandeur différente et correspondant à la haute pression par rapport à la conduite respective et aboutissant à la zone de renversement de marche.

2. Machine à piston axial selon la revendication 1, **caractérisée en ce que** l'alésage (5; 7) relié au côté haute pression ou à l'ouverture de commande de haute pression débouche dans un secteur de la zone de renversement de marche du corps de commande (1), qui est tourné vers l'ouverture de commande de haute pression (2) et l'autre alésage (4; 6) relié à l'ouverture de commande de basse pression (3) débouche dans une zone, tournée vers l'ouverture de commande de basse pression (3), de la zone de renversement de marche du corps de commande (1).

3. Machine à piston axial selon l'une quelconque des revendications 1 ou 2, **caractérisée en ce que** la conduite, débouchant dans le cylindre de commande (15), de la zone de renversement de marche est reliée par une rainure axiale avec section variable du piston de commande (16) à la conduite conduisant à l'ouverture de commande de haute pression ou l'ouverture de commande de basse pression.

4. Machine à piston axial selon l'une quelconque des revendications 1 à 3, **caractérisée en ce que** la liaison du cylindre de commande (15) à la conduite aboutissant à la zone de renversement de marche se compose d'une fente que le piston de commande (16) libère dans une longueur différente en fonction de son déplacement du fait de la haute pression chargeant sur un côté.

5. Machine à piston axial selon l'une quelconque des revendications 1 à 4, **caractérisée en ce que** le piston de commande (16) est alimenté d'un côté par au moins deux ressorts de pression (30, 31) emboîtés l'un sur l'autre, dont le ressort ou les ressorts suivant le premier ressort sont utilisés de façon successive en fonction du déplacement du piston de commande en direction des ressorts.

6. Machine à piston axial selon l'une quelconque des revendications 1 à 5, **caractérisée en ce que** le piston de commande (16) est conçu comme un piston à étages, dont la surface de piston (36) de forme annulaire et dont la surface de piston (37) en forme de disque sont alimentées d'une part par la haute pression et d'autre part par une pression correspondant à l'angle d'inclinaison réglé du disque incliné.

7. Machine à piston axial selon l'une quelconque des revendications 1 à 6, **caractérisée en ce que** le piston de commande (16) est conçu comme un piston à trois niveaux, dont les surfaces de piston formées par les deux surfaces annulaires (36, 38) et la surface (39) centrale en forme de disque sont alimentées respectivement par des pressions, qui correspondent à la haute pression dans l'ouverture de commande de haute pression, à l'angle d'inclinaison du disque incliné et au régime.

8. Machine à piston axial selon l'une quelconque des revendications 1 à 7, **caractérisée en ce que** les alésages (4, 5) débouchant dans les zones de renversement de marche sont formés par les alésages d'un étranglement constant.

9. Machine à piston axial selon l'une quelconque des revendications 1 à 8, **caractérisée en ce que** de l'huile de pression est amenée d'une source externe d'huile de pression aux étranglements (12) commandés.
